# EUROPÄISCHE PATENTSCHRIFT

(11) **EP 0 979 713 B1**
(45) Veröffentlichungstag und Bekanntmachung des Hinweises auf die Patenterteilung: **09.07.2003**
(21) Anmeldenummer: 99110373.0
(22) Anmeldetag: 28.05.1999
(51) Int. Cl.: B28B 15/00, B28B 11/24, B28B 7/24

(54) **Verfahren und Vorrichtung zur variablen Fertigung von Betonschwellen**
Flexible process and plant for making concrete railway sleepers
Procédé et installation flexibles pour la fabrication de traverses de chemin de fer en béton

(30) Priorität: 11.08.1998 DE 19836320
(43) Veröffentlichungstag der Anmeldung: 16.02.2000
(73) Patentinhaber: Pfleiderer Infrastrukturtechnik GmbH & Co. KG, 92318 Neumarkt (DE)
(72) Erfinder: Mohr, Winfried, 92318 Neumarkt (DE)
(74) Vertreter: Matschkur, Lindner Blaumeier Patent- und Rechtsanwälte

(56) Entgegenhaltungen:
- EP-A- 0 592 695
- DE-A- 2 813 605
- DE-B- 1 177 996
- DE-B- 1 230 340
- FR-A- 2 167 001
- US-A- 3 577 610

## Beschreibung

Die Erfindung bezieht sich auf ein Verfahren zur variablen Fertigung von Betonschwellen mit oder ohne Spannarmierung, bei dem die Formen in einer Vorbereitungsstation gereinigt und mit den Armierungen versehen werden, um anschließend in einer Betonier- und Rüttelstation mit Beton gefüllt zu werden, und die Schwellen durch eine Wärmebehandlung ausgehärtet werden, sowie eine Vorrichtung zur Durchführung dieses Verfahrens.

Die Herstellung von Spannbetonschwellen oder schlaffarmierten Schwellen erfolgt weltweit in mehreren Verfahren, wobei derzeit besonders vier Systeme eingesetzt werden.

Bei der Sofortentschalung mit nachträglichem Spannvorgang werden die Schwellen in einer Form gefertigt, wobei durch Matrizen in den Formen Löcher durch die Schwellen ausgespart werden, in die nachträglich der Spannstahl eingelegt und mittels Muttern verspannt wird. Die Aushärtung der Schwellen erfolgt in Wärmekammern, wobei zunächst die Schwellen entschalt werden und nur die Betonkörper in die Wärmekammern eingebracht werden.

Zur Herstellung von Spannbetonschwellen mit direktem Verbund gibt es mehrere gängige Verfahren, z.B. einmal das Spätentschalverfahren mit langem Spannbett, das Spätentschalverfahren mit kurzem Spannbett im Umlaufverfahren und die Spätentschalung im Umlaufverfahren. Während bei den ersten beiden Verfahren nachträglich die langen Blöcke aneinanderhängender armierter Betonschwellen auseinandergesägt werden müssen, liegen beim Spätentschalverfahren im Umlaufverfahren die einzelnen Schwellen in Mehrfachformen nebeneinander. Sowohl beim Spätentschalverfahren mit langem Spannbett als auch mit kurzem Spannbett, die wegen der erheblichen Abmessungen der Formen zwischen ca. 15 und bis zu 150 m nur als große stationäre Anlagen realisiert werden können, bereitet die Aushärtung Schwierigkeiten, da sie teilweise nur unter aufgelegten Folien oder aber durch einen umständlichen Transport der sehr langen Formen in eine Wärmekammer erfolgen kann. Bei der Spätentschalung im Umlaufverfahren erfolgt ein Transport der Mehrfachformen in einen Wärmekammertunnel. Diese Art der Aushärtung in Wärmekammertunneln mit einem feststehenden Durchlaufzyklus hat den Nachteil, daß nicht unterschiedliche Arten von Schwellen mit unterschiedlicher Aushärtzeit sinnvoll im gleichen Durchlauf gefertigt werden können.

Die FR 2.167.001 A zeigt ein Fertigungsverfahren der eingangs beschriebenen Art für Betonbauteile, nicht speziell für Schwellen, bei dem Einzelformen eingesetzt werden.

Dies gilt auch wenn man bei der Fertigungsvorrichtung nach der vorstehend angesprochenen FR 2.167.001 Mehrfachformen einsetzen würde, wie sie in der EP 0 592 695 beschrieben sind.

Der Erfindung liegt daher die Aufgabe zugrunde, ein Verfahren und eine zu dessen Durchführung geeignete Vorrichtung zur variablen Fertigung von Betonschwellen mit und ohne Spannarmierung zu schaffen, bei dem es im gleichen Produktionszyklus möglich ist, unterschiedliche Arten von Schwellen mit oder ohne Spannarmierung in der gleichen Anlage zu produzieren.

Zur Lösung dieser Aufgabe ist erfindungsgemäß vorgesehen, dass alle Schwellen in, in ihren Außenabmessungen gleichen, Mehrfachformen mit nebeneinander angeordneten, einzeln zu spannenden Einzelformen, vorzugsweise Vierfachformen, gefertigt werden, die aus einem tragenden Rahmen und auswechselbar eingelegten Inlayformblechen bestehen und dass die Wärmebehandlung in Wärmekammern erfolgt, die mit den ausbetonierten Mehrfachformen über ein Regalbediengerät beschickt und entleert werden, das die Formen einer Entspann- und Entleerstation vor einer Vorbereitungsstation zuleitet, wobei alle Schwellen mit den Mehrfachformen in die Wärmekammern eingebracht und je nach Schwellentyp unterschiedlich lange in unterschiedlich temperierten Wärmekammern verbleiben.

Erfindungsgemäß wird also zum einen darauf verzichtet, mit Großformen im kurzen Spannbett oder langen Spannbett zu arbeiten, sondern es werden grundsätzlich alle Betonschwellen in Mehrfachformen mit nebeneinander angeordneten, einzeln zu spannenden Einzelformen gefertigt. Dies hat den zusätzlichen Vorteil, daß man wahlweise auch in einzelnen Formen, sogar in einzelnen Formen innerhalb einer Mehrfachform, die Armierung weglassen kann, so daß innerhalb einer Mehrfachform, also beispielsweise Vierfachform, sowohl armierte als auch nichtarmierte Schwellen hergestellt werden können.

Erfindungsgemäß erfolgt dabei die Herstellung der verschiedenen Betonschwellen in Mehrfachformen, die aus einem tragenden Rahmen und auswechselbar eingelegten Inlayformblechen bestehen. Durch diese Ausbildung ergibt sich eine Standardabmessung für den äußeren Rahmen, die eine besonders günstige genormte Unterteilung der Wärmekammern entsprechend dieser Rahmengröße ermöglicht, was wiederum die Fertigung unterschiedlichster Schwellen in einem Durchlaufverfahren mit unterschiedlich langen Aushärtezeiten und unterschiedlichen Temperaturen in den Wärmekammern durch das rechnergesteuerte Regalbediengerät zuläßt. Darüber hinaus ist die Umrüstung der Mehrfachformen für verschiedene Betonschwellen extrem einfach, indem lediglich die angelegten Inlayformbleche ausgewechselt werden können. Außerdem ergibt sich auf diese Art und Weise auch wiederum die Möglichkeit, unterschiedliche Betonschwellen innerhalb einer Mehrfachform gleichzeitig produzieren zu können.

Zur Durchführung des Verfahrens verwendet man eine Umlaufproduktionsanlage, bei der einer Vorbereitungsstation für die leeren in ihren Außenabmessungen gleichen Mehrfachformen mit nebeneinander angeordneten, einzeln zu spannenden Einzelformen, die aus einem tragenden Rahmen und auswechselbar eingelegten Inlayformblechen bestehen, eine Betonier- und Rüttelstation mit Übergabetransportstrecke zum Regalbediengerät einer eine Vielzahl von Wärmekammern aufweisenden Aushärtestation nachgeordnet ist, an die sich eine eine Entspannstation enthaltende Entleerstation anschließt.

Die erfindungsgemäße Anlage läßt sich als mobile Anlage konzipieren und kann damit je nach Bedarf in ihren Komponenten und ihrer Kapazität angepaßt werden. Die Anlage läßt sich in Containereinheiten bauen, die nur noch elektrisch verbunden werden müssen und bei denen keine aufwendigen Krananlagen notwendig sind, da der Transport der Formen von und zur Aushärtevorrichtung infolge der verwendeten handlichen Mehrfachformen, die vorzugsweise als Vierfachformen sein sollen, sehr einfach ausgelegt sein kann.

Durch die Verwendung einer Vielzahl von getrennten Wärmekammersegmenten ist eine gemischte Produktion von Spannbetonschwellen und schlaffarmierten Schwellen möglich. Hier ist zu beachten, daß Spannbetonschwellen eine längere Aushärtezeit benötigen. Die schlaffarmierten Schwellenformen können somit zweimal pro Tag eingesetzt werden. Das rechnergesteuerte Regalbediengerät legt Spannbetonschwellen getrennt von den schlaffarmierten Schwellen in den Wärmekammern ab und transportiert wie gewünscht ausgehärtete Schwellen zur Entschalung. Die Gesamtanlage benötigt nur einen geringen Platz im Verhältnis zu herkömmlichen Spätentschalsystemen und gleichzeitig besteht auch noch der Vorteil, daß die Formen einer erfindungsgemäßen Anlage auch in anderen Werken mit anderen Produktionsverfahren genutzt werden können.

Das erfindungsgemäße Verfahren und die zu seiner Durchführung dienende Vorrichtung hat darüber hinaus auch den Vorteil, daß Zubehörteile für feste Fahrbahnen und Breitschwellengleise, wie Schallabsorber oder Füllsteine, ebenfalls damit gefertigt werden können, und zwar ebenfalls wiederum im gleichen Durchlaufverfahren, lediglich durch Verwendung anderer Formen. Die Unterschiede dieser Zubehörteile zu Spannbetonschwellen oder armierten Schwellen, insbesondere im Hinblick auf die Temperatur und Aushärtezeit, können vollautomatisch über das programmierte Regalbediengerät erfaßt und entsprechend berücksichtigt werden.

Weitere Vorteile, Merkmale und Einzelheiten der Erfindung ergeben sich aus der nachfolgenden Beschreibung eines Ausführungsbeispiels anhand der Zeichnung, die schematisch den Aufbau einer erfindungsgemäßen Produktionsanlage zeigt.

Die Anlage umfaßt eine Vorbereitungsstation 1, eine Betonier- und Rüttelstation 2 mit einer Übergabetransportstrecke 3 zum Regalbediengerät einer Aushärtestation 4 mit einer Vielzahl von Wärmekammern und eine Entleerstation bzw. Entspannstation 5. Darüber hinaus ist vorzugsweise in der Nähe dieser Fertigungsstation eine Stapelstation 6 angeordnet.

Die entleerten, in einem vorherigen Produktionszyklus eingesetzten Formen werden in einer Reinigungs- und Ölstation 7 neu vorbereitet und über einen Puffer 8 der kompletten Formvorbereitungsstation 9 zugeleitet, an die sich wiederum eine Pufferstation 10 anschließt. In der nachfolgenden Spannstation 11 werden bei Bedarf die eingelegten Armierungen gespannt und die Formen - nach Durchlaufen eines weiteren Puffers 12 - auf einem Rüttelbock 13 mit Beton verfüllt und dieser eingerüttelt. Über eine zusätzliche Pufferstation 14 werden die Formen über die Übergabetransportstrecke 3 einer Aufnahmestation 15 zugeleitet, von der sie von einem nicht gezeigten Regalbediengerät der Aushärtestation 4 übernommen und in die einzelnen Kammern 16 - 29 eingebracht werden.

Eine wesentliche Besonderheit des erfindungsgemäßen Verfahrens und damit auch des Aufbaus der dazu dienenden Vorrichtung ist die Tatsache, daß von vorneherein ausschließlich identische Mehrfachformen verarbeitet werden, wobei identisch bedeutet, daß sie die gleichen Außenabmessungen aufweisen, während die innere Aufteilung natürlich entsprechend den unterschiedlichen zu erzeugenden Schwellentypen gewählt ist. Bevorzugt geschieht dies dadurch, daß die Mehrfachformen aus einem tragenden Rahmen und auswechselbar eingelegten Inlayformblechen bestehen. Durch diese Verwendung gleicher Mehrfachformen kann eine entsprechende Aufteilung der Aushärtestation in Kammern 16 - 29 erfolgen, deren Breite und Tiefe entsprechend den Abmessungen der Mehrfachformen gewählt ist, wobei natürlich eine Mehrzahl solcher Formen übereinander in entsprechende Einschübe eingebracht werden kann. Das rechnergesteuerte Regalbediengerät - der Rechnerraum 30 enthält auch die Steuerungseinrichtungen für die Wärmekammern 16 - 29 - kann entweder direkt über eine Eingabestation bei der Betonier- und Rüttelstation die notwendigen Angaben zu den einzelnen Formen erhalten oder aber man kann auch entsprechende Markierungen oder Identifizierungschips an den Formen vorsehen, die über eine Lesestation des Regalbediengeräts ausgelesen werden können. Das Regalbediengerät legt dann die von ihm identifizierten Mehrfachformen irgendwo in den Wärmekammern ab und kann auch bei chaotischer Ablagerung stets in geeigneter Weise Zugriff nehmen, um nach der vorgesehenen Härtezeit der Schwellen die Mehrfachform wieder herauszunehmen und in der eine Entspannstation enthaltenden Entleerstation 5 abzulegen. Nach dem Entspannen bzw. Entleeren der Schwellen oder wenn Schwellenabsorber, Füllsteine od.dgl. produziert werden sollen, werden die Formen über eine Pufferstation einem Manipulator 32 zugeführt, der die Form dreht und die Schwellen auf ein Förderband ablegt, mit dem sie durch die Montagestation 33 transportiert werden. Die geleerten Formen werden auf ein anderes Förderband abgelegt, welches sie der Reinigungs- und Ölvorrichtung 7 der Vorbereitungsstation 1 zuleitet. Die Montage der Schienenbefestigungen erfolgt auf dem Förderband der Montagestation. Eine ggf. erforderliche Hebe- und Drehvorrichtung 34 stapelt die Schwellen in vorbestimmten Einheiten, so daß der auf dem Lagerplatz befindliche Kran gleichgroße Schwellenpakete verladen kann. Gegebenenfalls kann aber auch ein langer Ketten- oder Rollenförderer die Schwellen zum Lagerplatz, also beispielsweise der gezeigten Stapelstation 6, befördern.

## Patentansprüche

1. Verfahren zur variablen Fertigung von Betonschwellen mit oder ohne Spannarmierung, bei dem die Formen in einer Vorbereitungsstation (1) gereinigt und mit den Armierungen versehen werden, um anschließend in einer Betonier- und Rüttelstation (2) mit Beton gefüllt zu werden, und die Schwellen durch eine Wärmebehandlung ausgehärtet werden, **dadurch gekennzeichnet, dass** alle Schwellen in, in ihren Außenabmessungen gleichen, Mehrfachformen (F) mit nebeneinander angeordneten, einzeln zu spannenden Einzelformen, vorzugsweise Vierfachformen, gefertigt werden, die aus einem tragenden Rahmen und auswechselbar eingelegten Inlayformblechen bestehen und dass die Wärmebehandlung in Wärmekammern erfolgt, die mit den ausbetonierten Mehrfachformen (F) über ein Regalbediengerät beschickt und entleert werden, das die Formen einer Entspann- und Entleerstation vor einer Vorbereitungsstation zuleitet, wobei alle Schwellen mit den Mehrfachformen in die Wärmekammern (16-29) eingebracht und je nach Schwellentyp unterschiedlich lange in unterschiedlich temperierten Wärmekammern (16-29) verbleiben.

2. Vorrichtung zur Durchführung des Verfahrens nach Anspruch 1, **dadurch gekennzeichnet, dass** einer Vorbereitungsstation (1) für die leeren in ihren Außenabmessungen gleichen Mehrfachformen (F) mit nebeneinander angeordneten, einzeln zu spannenden Einzelformen, die aus einem tragenden Rahmen und auswechselbar eingelegten Inlayformblechen bestehen, eine Betonier- und Rüttelstation (2) mit Übergabetransportstrecke (3) zum Regalbediengerät einer eine Vielzahl von Wärmekammern (16 - 29) aufweisenden Aushärtestation (4) nachgeordnet ist, an die sich eine eine Entspannstation enthaltende Entleerstation (5) anschließt.

3. Vorrichtung nach Anspruch 2, **dadurch gekennzeichnet, dass** jeder Station eine Pufferstrecke für die Mehrfachformen (F) nachgeordnet ist.

## Claims

1. Flexible process for manufacturing concrete sleepers with or without prestressing, in which the moulds are cleaned and provided with reinforcements in a preparation bay (1), and are then filled with concrete in a concreting and shaking bay (2), and the sleepers are hardened by heat treatment, **characterised in that** all the sleepers are manufactured in multiple, preferably four-fold moulds (F) of equal external dimensions comprising single moulds disposed next to one another which are to be prestressed individually, the moulds consisting of a carrying frame and inlay mould plates exchangeably inserted therein, and **in that** the heat treatment is carried out in heat chambers, which are loaded with the concreted multiple moulds (F) and emptied via a shelf operating device, which supplies the moulds to a relaxing and emptying bay before a preparation bay, all sleepers with the multiple moulds being brought to the heat chambers (16, 29) and according to the type of sleeper remaining for different lengths of time in heat chambers (16-29) of different temperatures.

2. Plant for carrying out the process according to claim 1, **characterised in that** a concreting and shaking bay (2) with a transfer conveying section (3) to the shelf operating device of a hardening bay (4) having a large number of heat chambers (16-29) is connected downstream of a preparation bay (1) for the empty multiple moulds (F) of equal external dimensions with individual moulds which are disposed next to one another, which are to be prestressed individually, and which consist of a carrying frame and exchangeably inserted inlay mould plates, an emptying bay (5) containing an emptying bay adjoining the said hardening bay (4).

3. Plant according to claim 2, **characterised in that** a buffer section for the multiple moulds (F) is connected downstream of each bay.

## Revendications

1. Procédé de fabrication flexible de traverses en béton avec ou sans armature de tension, dans lequel les moules sont nettoyés et reçoivent leurs armatures dans une station de préparation (1) pour ensuite être remplis de béton dans une station de bétonnage et de secouage (2) et les traverses sont durcies par un traitement thermique, **caractérisé en ce que** toutes les traverses sont fabriquées dans des moules multiples (F) de mêmes dimensions extérieures avec, disposés l'un à côté de l'autre des moules individuels, de préférence par quatre, destinés à être mis individuellement sous tension et qui se composent d'un châssis de support et de tôles de moulage par insertion ("inlay") mises en place l'un à côté de l'autre, et **en ce que** le traitement est effectué dans des chambres chaudes qui sont approvisionnées et vidées (F) en moules multiples bétonnés par un appareil de commande de répartition qui entraîne les moules depuis une station de détente et d'évacuation jusque devant une station de préparation, toutes les traverses étant introduites dans les chambres chaudes (16-29) avec les moules multiples et demeurant dans les chambres chaudes (16-29) à des températures différentes et pendant une durée différente selon le type de traverse.

2. Dispositif pour la mise en oeuvre du procédé selon la revendication 1, **caractérisé en ce que**, après une station de préparation (1) pour les moules multiples (F) vides de mêmes dimensions extérieures, avec des moules individuels à mettre sous tension individuellement disposés les uns à côté des autres, se composant d'un châssis de support et de tôles de moulage par insertion ("inlay") mises en place de manière interchangeable, est installée une station de bétonnage et de secouage (2) avec un trajet de transfert (3) jusqu'à un mécanisme de répartition à une station de durcissement (4) se composant d'une pluralité de chambres chaudes (16-29) et qui se termine à une station d'évacuation comportant une station de détente.

3. Après chaque station est installée une station tampon pour les moules multiples (F).
